# EUROPÄISCHE PATENTSCHRIFT

(11) **EP 3 293 831 B1**
(45) Veröffentlichungstag und Bekanntmachung des Hinweises auf die Patenterteilung: **21.07.2021**
(21) Anmeldenummer: 16188004.2
(22) Anmeldetag: 09.09.2016
(51) Int. Cl.: H01R 11/28

(54) **ELEKTRISCHE ANORDNUNG UND ADAPTERELEMENT FÜR EINE ELEKTRISCHE ANORDNUNG**
ELECTRICAL ASSEMBLY AND ADAPTER ELEMENT FOR AN ELECTRICAL APPARATUS
SYSTEME ELECTRIQUE ET ELEMENT D'ADAPTATEUR POUR UN SYSTEME ELECTRIQUE

(43) Veröffentlichungstag der Anmeldung: 14.03.2018
(73) Patentinhaber: Siemens Energy Global GmbH & Co. KG, 81739 München (DE)
(72) Erfinder: Engels, Engelbert, 51143 Köln (DE); Langens, Achim, 53797 Lohmar (DE); Paul, Christian, 53347 Alfter (DE); Schnitzler, Tim, 52372 Kreuzau (DE)

(56) Entgegenhaltungen:
- EP-A2- 0 349 473
- DE-A1- 3 718 498
- DE-C- 950 019
- JP-A- 2005 122 971
- US-A- 6 155 889

## Beschreibung

Die Erfindung bezieht sich auf elektrische Anordnungen und Adapterelemente für elektrische Anordnungen.

Bekannt sind elektrische Anordnungen mit einem zumindest eine Durchführung aufweisenden Trägerelement, einem durch die Durchführung hindurch geführten Stromleiter, einem elektrisch leitfähigen Adapterelement, das auf das aus der Durchführung herausragende Leiterende des Stromleiters aufgesetzt ist, und einer auf das Adapterelement aufgesetzten elektrischen Anschlussklemme. Das Adapterelement dient zur Durchmesseranpassung zwischen der Anschlussklemme und dem aus der Durchführung herausragenden Leiterende.

Zur Gewährleistung eines tragfähigen Strompfads ist es denkbar, diesen mittels eines verspannten Gewindes eines auf dem Leiterende aufgeschraubten Adapterelementes oder mittels Kontaktlamellen eines befestigten Adapterelementes herzustellen.

In der DE 37 18 498 A1 ist eine elektrische Speicherbatterie offenbart, bei der eine mit einem Längsspalt ausgestattete Anpasshülse zum Anpassen eines Durchmessers eines Anschlussbolzens der Batterie vorgesehen ist.

Weitere ähnliche Anpasselemente sind aus der US 6 155 889 A und der JP 2005 122971 A bekannt. Diese offenbaren jeweils eine Anordnung gemäß dem Oberbegriff von Anspruch 1.

In der DE 950 019 C ist eine Anschlusslkemme eines Schweißstromkabels offenbart. Die Anschlussklemme umfasst eine Hülse, die zur Verminderung ihrer Formfestigkeit Längs- und Quernuten niedriger Nutentiefe aufweist.

Der Erfindung liegt die Aufgabe zugrunde, eine elektrische Anordnung mit optimiertem Adapterelement anzugeben.

Diese Aufgabe wird erfindungsgemäß durch eine Anordnung mit den Merkmalen gemäß Patentanspruch 1 gelöst. Vorteilhafte Ausgestaltungen der erfindungsgemäßen Anordnung sind in Unteransprüchen angegeben.

Danach ist erfindungsgemäß vorgesehen, dass das Adapterelement eine Hülse ist, deren Hülsenwand mit einem Trennschlitz versehen ist, der sich entlang der Hülsenlängsachse von einem der beiden Hülsenenden zum anderen der beiden Hülsenenden erstreckt.

Ein wesentlicher Vorteil der erfindungsgemäßen Anordnung ist darin zu sehen, dass die als Adapterelement erfindungsgemäß vorgesehene Hülse einfach und kostengünstig herstellbar ist, denn sie kommt ohne Gewinde oder Kontaktlamellen aus, die eine zusätzliche Oberflächennachbearbeitung der Hülseninnenwand nötig machen würden und es werden keine zusätzlichen Befestigungselemente benötigt. Dennoch gewährleistet die Hülse einen sehr geringen Kontaktwiderstand zum Leiterende, denn der erfindungsgemäß vorgesehene Trennschlitz ermöglicht eine gewisse Deformierbarkeit der Hülse, sei es plastisch und/oder elastisch, so dass die Hülse innenwandseitig vollflächig auf das Leiterende aufgedrückt werden kann.

Der Trennschlitz ist vorzugsweise geradlinig. Die Schlitzlängsachse des Trennschlitzes ist bevorzugt parallel zur Längsachse der Hülse ausgerichtet.

Auch ist es von Vorteil, wenn sich der Trennschlitz - von der Hülsenaußenwand aus gesehen - radial mit oder ohne Tangentialkomponente in Richtung Hülsenmitte erstreckt. Besonders bevorzugt erstreckt sich der Trennschlitz - von der Hülsenaußenwand aus gesehen - ausschließlich radial - also ohne Tangentialkomponente - in Richtung Hülsenmitte.

Der Trennschlitz wird vorzugsweise durch zwei einander gegenüberliegende Schlitzflächen begrenzt, die jeweils parallel zur fiktiven Verbindungslinie zwischen der Schlitzmitte und der Hülsenmitte angeordnet sind.

Mit Blick auf eine einfache Deformierbarkeit der Hülse weist die Hülse erfindungsgemäß zusätzlich zu dem Trennschlitz zumindest eine Nut auf, die sich radial von außen nach innen erstreckt und einen radial innenliegenden Nutenboden aufweist.

Vorteilhaft ist es, wenn sich die Nut entlang der Hülsenlängsachse von einem der beiden Hülsenenden zum anderen derbeiden Hülsenenden erstreckt und an jedem der beiden Hülsenenden jeweils eine Nutöffnung aufweist.

Die Nutentiefe beträgt erfindungsgemäß zwischen 50% und 99%, vorzugsweise zwischen 85% und 95%, der Hülsenwandstärke.

Erfindungsgemäß weist die Hülse sechs Nuten auf, die sich jeweils radial von außen nach innen erstrecken und einen radial innenliegenden Nutenboden aufweisen.

Die Nuten sind erfindungsgemäß drehsymmetrisch angeordnet.

Die Nuten weisen vorzugsweise jeweils dieselbe Nutentiefe auf.

Bezüglich der Anordnung des Trennschlitzes wird es als vorteilhaft angesehen, wenn dieser mittig zwischen zwei benachbarten Nuten angeordnet ist.

Mit Blick auf ein gutes Anschmiegverhaltens der Hülseninnenwand an das Leiterende weist die Hülse sechs drehsymmetrisch angeordnete Nuten auf.

Insgesamt ist es von Vorteil, wenn die Hülse plastisch und/oder elastisch deformierbar ist, die Anschlussklemme auf die Hülse aufgeklemmt ist und aufgrund der Klemmung auf diese eine Klemmkraft ausübt und die Hülse wegen ihrer Deformierbarkeit durch die Klemmkraft radial von außen auf das Leiterende des Stromleiters aufgepresst wird.

Die Hülse besteht vorzugsweise aus einem leitenden Material, insbesondere Metall, wie beispielsweise Kupfer.

Die Wandstärke der Hülse beträgt vorzugsweise zwischen 10 mm und 30 mm. Die Hülsenlänge und die Länge der Nuten beträgt vorzugsweise zwischen 50 mm und 100 mm. Der Innendurchmesserder Hülse beträgt vorzugsweise zwischen 30 und 50 mm. Der Außendurchmesser der Hülse beträgt vorzugsweise zwischen 60 und 80 mm.

Die querschnittsbezogene Außenkontur der Hülse ist - vom Trennschlitz und den Nuten abgesehen - vorzugsweise kreisförmig.

Die querschnittsbezogene Innenkontur der Hülse ist - vom Trennschlitz abgesehen - vorzugsweise ebenfalls kreisförmig.

Die Erfindung wird nachfolgend anhand von Ausführungsbeispielen näher erläutert; dabei zeigen beispielhaft
- Figur 1: zur allgemeinen Erläuterung ein nicht erfindungsgemäßes Ausführungsbeispiel für eine elektrische Anordnung, bei der eine Hülse ohne Trennschlitz ein Adapterelement bildet, das mittels eines verspannten Gewindes befestigt wird,
- Figur 2: zur allgemeinen Erläuterung ein weiteres nicht erfindungsgemäßes Ausführungsbeispiel für eine elektrische Anordnung, bei der eine Hülse ohne Trennschlitz ein Adapterelement bildet, das Kontaktlamellen aufweist,
- Figur 3: ein Ausführungsbeispiel für eine erfindungsgemäße Anordnung, bei der eine Hülse mit Trennschlitz vorgesehen ist,
- Figur 4: die Hülse mit Trennschlitz gemäß Figur 3 näher im Detail in einer dreidimensionalen Darstellung schräg von der Seite,
- Figur 5: die Hülse mit Trennschlitz gemäß den Figuren 3 und 4 in einer Draufsicht auf ein vorderes Hülsenende,
- Figur 6: die Hülsenwand der Hülse gemäß den Figuren 3 bis 5 in einer Seitenansicht und
- Figur 7: eine Hülse mit Trennschlitz, der eine radial und tangential verlaufende Schlitzebene aufweist.

In den Figuren werden der Übersicht halber für identische oder vergleichbare Elemente stets dieselben Bezugszeichen verwendet.

Die Figur 1 zeigt in einem Querschnitt eine elektrische Anordnung 10, die unter anderem ein Trägerelement 20 umfasst. Das Trägerelement 20 bildet einen Durchführungskopf eines Durchführungsgehäuses und weist eine Durchführung 21 auf, die einen Stromleiteraustritt eines Stromleiters 30 aus dem Durchführungsgehäuse ermöglicht. Ein Leiterende 31 des Stromleiters 30 ragt aus der Durchführung 21 bzw. dem Trägerelement 20 oben heraus.

Auf das Leiterende 31 des Stromleiters 30 ist ein Adapterelement in Form einer Gewindehülse 40 aufgeschraubt. Zum Aufschrauben der Gewindehülse 40 ist diese mit einem Innengewinde 41 ausgestattet, das auf ein dazu passendes Außengewinde am Leiterende 31 aufgeschraubt ist. Eine weitere Befestigung und Verspannung der Gewindehülse 40 muss hier durch eine zusätzliche Schraube 42 erfolgen

Die Funktion der Gewindehülse 40 besteht darin, eine Durchmesseranpassung an eine elektrische Anschlussklemme 50 durchzuführen, deren Innendurchmesser Di deutlich größer als der Außendurchmesser Da des Leiterendes 31 des Stromleiters 30 ist.

Im Rahmen der Montage der elektrischen Anordnung 10 wird zunächst die Gewindehülse 40 auf das Leiterende 31 des Stromleiters 30 aufgeschraubt; nachfolgend wird dann die Anschlussklemme 50 auf die Gewindehülse 40 aufgesetzt und auf diese aufgeklemmt.

Bei der Gewindehülse 40 gemäß Figur 1 erfolgt ein Verspannen der Gewindehülse 40, mittels Verschraubung, auf dem Leiterende 31 durch das Zusammenwirken des Innengewindes 41 der Gewindehülse 40 und des dazu korrespondierenden Außengewindes des Leiterendes 31. Mit anderen Worten wird der elektrische Kontaktwiderstand zwischen der Gewindehülse 40 und dem Leiterende 31 maßgeblich durch das Verspannen der Gewindeflanken bestimmt.

Die Figur 2 zeigt eine elektrische Anordnung 10, bei der eine Hülse 60 mit Kontaktlamellen 61 als Adapterelement fungiert und eine Durchmesseranpassung zwischen dem Außendurchmesser des Leiterendes 31 und dem Innendurchmesser Di der Anschlussklemme 50 bewirkt. Die Kontaktlamellen 61 dienen dazu, den elektrischen Kontaktwiderstand zwischen der Hülse 60 und dem Leiterende 31 möglichst gering zu halten.

Die Figur 3 zeigt ein Ausführungsbeispiel für eine erfindungsgemäße elektrische Anordnung, bei der als Adapterelement eine Hülse 100 eingesetzt wird, die mit einem Trennschlitz 110 (siehe Figuren 4 und 5) ausgestattet ist. Aufgrund des Trennschlitzes ist die Hülse 100 hinsichtlich ihres Innendurchmessers flexibel bzw. verformbar, so dass die Hülseninnenwand 101i der Hülse 100 innenwandseitig vollflächig auf dem Leiterende 31 des Stromleiters 30 anliegen kann. Wird nach der Montage der Hülse 100 auf dem Leiterende 31 die Anschlussklemme 50 angebracht, so kann die Anschlussklemme 50 die Hülse 100 durch außenseitiges Verspannen bzw. Verklemmen auf die Leiteraußenwand 32 des Leiterendes 31 aufpressen, so dass der elektrische Kontaktwiderstand zwischen der Hülse 100 und dem Leiterende 31 minimal wird.

Aufgrund des vollflächigen Anliegens der Hülseninnenwand 101i auf der Leiteraußenwand 32 lässt sich ein geringer elektrischer Kontaktwiderstand und größerer stromtragender Querschnitt erreichen, und zwar ohne weitere Maßnahmen wie beispielsweise einem zusätzlichen Gewinde wie bei der Anordnung gemäß Figur 1 oder Kontaktlamellen wie bei dem Ausführungsbeispiel gemäß Figur 2.

Die Figur 4 zeigt die Hülse 100 in einer dreidimensionalen Darstellung schräg von der Seite. Man erkennt den Trennschlitz 110, der sich durch die Hülsenwand 101 radial komplett hindurch erstreckt und die Hülsenwand 101 vollständig durchtrennt. Der Trennschlitz 110 erstreckt sich dabei von dem in der Figur 4 vorderen Hülsenende 102 zu dem in der Figur 4 hinteren Hülsenende 103.

Der Trennschlitz 110 führt dazu, dass die Hülse 100 zumindest geringfügig plastisch und/oder elastisch deformierbar ist; denn es ist möglich, die Hülse 100 geringfügig zusammenzudrücken, indem die Schlitzbreite des Trennschlitzes 110 durch Ausüben einer äußeren Kompressionskraft reduziert wird, oder die Hülse 100 aufzuweiten, indem durch Auseinanderziehen des Trennschlitzes 110 dessen Schlitzbreite vergrößert wird.

In der Figur 4 lässt sich darüber hinaus erkennen, dass der Trennschlitz 110 geradlinig ist und eine Schlitzlängsachse S aufweist, die parallel zur Längsachse der Hülse 100 ausgerichtet ist.

Auch lässt sich in der Figur 4 erkennen, dass sich der Trennschlitz 110 bzw. dessen Schlitzebene - von außen bzw. von der Hülsenaußenwand aus gesehen - ausschließlich radial bzw. mit anderen Worten ohne Tangentialkomponente in Richtung der Hülsenmitte M erstreckt.

Mit Blick auf eine gute Deformierbarkeit der Hülse 100 wird es als vorteilhaft angesehen, wenn zusätzlich zu dem Trennschlitz 110 Nuten 120 vorhanden sind, die ein Zusammendrücken bzw. ein Auseinanderziehen der Hülse 100 vereinfachen bzw. mit reduziertem Kraftaufwand ermöglichen. Bei dem Ausführungsbeispiel gemäß Figur 4 ist die Hülse 100 mit sechs Nuten 120 versehen, die vorzugsweise drehsymmetrisch angeordnet sind. Der Trennschlitz 110 ist vorzugsweise mittig zwischen zwei benachbarten Nuten 120 angeordnet.

In der Figur 4 lässt sich darüber hinaus erkennen, dass sich die Nuten vorzugsweise vollständig vom vorderen Hülsenende 102 zum hinteren Hülsenende 103 erstrecken und im Bereich der Hülsenenden jeweils eine Nutöffnung aufweisen, deren Flächennormale parallel zur Längsachse der Hülse 100 angeordnet ist. Die Nutöffnung im Bereich des vorderen Hülsenendes 102 ist in der Figur 4 mit dem Bezugszeichen 121 gekennzeichnet; die Nutöffnung am hinteren Hülsenende 103 trägt in der Figur 4 das Bezugszeichen 122.

Die Figur 5 zeigt in einer Draufsicht das vordere Hülsenende 102 der Hülse 100 gemäß den Figuren 3 und 4 näher im Detail. Es lässt sich erkennen, dass der Trennschlitz 110 durch zwei einander gegenüberliegenden Schlitzflächen 111 und 112 begrenzt ist, die jeweils parallel zu einer fiktiven Verbindungslinie FVL zwischen der Schlitzmitte des Trennschlitzes 110 und der Hülsenmitte M angeordnet sind. Die Erstreckungsrichtung des Trennschlitzes 110 bzw. der Trennschlitzebene E ist also - wie bereits erwähnt - radial in Richtung Hülsenmitte M ausgerichtet.

Die Figur 5 zeigt darüber hinaus die Ausgestaltung der Nuten 120 näher im Detail. Es lässt sich erkennen, dass sich die Nuten von der Hülsenaußenwand 101a aus radial nach innen erstrecken und jeweils einen radial innenliegenden Nutenboden 123 aufweisen. Die Nutentiefe T der Nuten 120 liegt vorzugsweise in einem Bereich zwischen 85 % und 95 % der Hülsenwandstärke W der Hülsenwand 101.

Der Nutenboden 123 der Nuten 120 begrenzt jeweils einen Steg 150 zwischen der jeweiligen Nut und der Hülseninnenwand 101i der Hülse 100. Die Dicke der Stege 150 liegt vorzugsweise in einem Bereich zwischen 5 und 15 % der Hülsenwandstärke W.

Die Figur 6 zeigt die Hülsenwand 101 der Hülse 100 nochmals in einer seitlichen Sicht. Man erkennt drei Nuten 120, die sich von der Hülsenaußenwand 101a radial nach innen in Richtung der Hülsenmitte erstrecken.

Die Figur 7 zeigt ein Ausführungsbeispiel für eine Hülse 100, bei der sich der Trennschlitz 110 bzw. dessen Schlitzebene E - von außen bzw. von der Hülsenaußenwand 101a aus gesehen - sowohl radial als auch tangential bzw. mit Tangentialkomponente in Richtung der Hülsenmitte M erstreckt.

### Bezugszeichenliste

- 10: Anordnung
- 20: Trägerelement
- 21: Durchführung
- 30: Stromleiter
- 31: Leiterende
- 32: Leiteraußenwand
- 40: Gewindehülse
- 41: Innengewinde
- 42: Schraube
- 50: Anschlussklemme
- 60: Hülse
- 61: Kontaktlamellen
- 100: Hülse
- 101: Hülsenwand
- 101i: Hülseninnenwand
- 101a: Hülsenaußenwand
- 102: vorderes Hülsenende
- 103: hinteres Hülsenende
- 110: Trennschlitz
- 111: Schlitzfläche
- 112: Schlitzfläche
- 120: Nuten
- 121: Nutöffnung
- 122: Nutöffnung
- 123: Nutenboden
- 150: Steg

- Da: Außendurchmesser
- Di: Innendurchmesser
- E: Trennschlitzebene
- FVL: Verbindungslinie
- M: Hülsenmitte
- S: Schlitzlängsachse
- T: Nutentiefe
- W: Hülsenwandstärke

## Patentansprüche

1. Elektrische Anordnung (10)
- mit einem durch eine Durchführung (21) in einem Trägerelement hindurch geführten Stromleiter (30),
- einem elektrisch leitfähigen Adapterelement, das auf das aus der Durchführung (21) herausragende Leiterende (31) des Stromleiters (30) aufgesetzt ist, und
- einer auf das Adapterelement aufgesetzten elektrischen Anschlussklemme (50), wobei
das Adapterelement eine Hülse (100) ist, deren Hülsenwand (101) mit einem Trennschlitz (110) versehen ist, der sich entlang der Hülsenlängsachse von einem der beiden Hülsenenden (102, 103) zum anderen der beiden Hülsenenden (102, 103) erstreckt,
**dadurch gekennzeichnet, dass** die Hülse (100) zusätzlich zu dem Trennschlitz (110) zumindest eine Nut (120) aufweist, die sich radial von außen nach innen erstreckt und einen radial innenliegenden Nutenboden (123) aufweist, wobei die Nutentiefe (T) zwischen 50% und 99% der Hülsenwandstärke (W) beträgt und die Hülse (100) genau sechs drehsymmetrisch angeordnete solche Nuten (120) aufweist.

2. Anordnung (10) nach Anspruch 1,
**dadurch gekennzeichnet, dass**
der Trennschlitz (110) geradlinig ist und die Schlitzlängsachse (S) des Trennschlitzes (110) parallel zur Längsachse der Hülse (100) ausgerichtet ist.

3. Anordnung (10) nach einem der voranstehenden Ansprüche,
**dadurch gekennzeichnet, dass**
sich der Trennschlitz (110) - von der Hülsenaußenwand (101a) aus gesehen - radial in Richtung Hülsenmitte (M) erstreckt.

4. Anordnung (10) nach einem der voranstehenden Ansprüche,
**dadurch gekennzeichnet, dass**
der Trennschlitz (110) durch zwei einander gegenüberliegende Schlitzflächen (111, 112) begrenzt ist, die jeweils parallel zur fiktiven Verbindungslinie (FVL) zwischen der Schlitzmitte und der Hülsenmitte (M) angeordnet sind.

5. Anordnung (10) nach Anspruch 1,
**dadurch gekennzeichnet, dass**
sich die jeweilige Nut (120) entlang der Hülsenlängsachse von einem der beiden Hülsenenden (102, 103) zum anderen der beiden Hülsenenden (102, 103) erstreckt und an jedem der beiden Hülsenenden (102, 103) jeweils eine Nutöffnung (121, 122) aufweist.

6. Anordnung (10) nach einem der voranstehenden Ansprüche,
**dadurch gekennzeichnet, dass**
die Nuten (120) dieselbe Nutentiefe (T) aufweisen.

7. Anordnung (10) nach einem der voranstehenden Ansprüche,
**dadurch gekennzeichnet, dass**
der Trennschlitz (110) mittig zwischen zwei benachbarten Nuten (120) angeordnet ist.

8. Anordnung (10) nach einem der voranstehenden Ansprüche,
**dadurch gekennzeichnet, dass**
- die Hülse (100) aufgrund des Trennschlitzes (110) plastisch und/oder elastisch deformierbar ist und
- die Anschlussklemme (50) auf die Hülse (100) aufgeklemmt ist und aufgrund der Klemmung auf diese eine Klemmkraft ausübt und
- die Hülse (100) wegen ihrer Deformierbarkeit durch die Klemmkraft radial von außen auf das Leiterende (31) des Stromleiters (30) aufgepresst wird.

9. Anordnung (10) nach einem der voranstehenden Ansprüche,
**dadurch gekennzeichnet, dass**
- die Wandstärke der Hülse (100) zwischen 10 mm und 30 mm beträgt,
- die Hülsenlänge und die Länge der Nuten (120) größer 50 mm beträgt,
- die Hülse (100) aus einem elektrisch leitenden Material besteht,
- der Innendurchmesser der Hülse (100) zwischen 30 und 50 mm beträgt und/oder
- der Außendurchmesser der Hülse (100) zwischen 60 und 80 mm beträgt.

## Claims

1. Electrical arrangement (10)
- comprising a current conductor (30) guided through a bushing (21) in a carrier element,
- an electrically conductive adapter element that is fitted onto the conductor end (31), projecting out of the bushing (21), of the current conductor (30), and
- an electrical connection terminal (50) fitted onto the adapter element, wherein
the adapter element is a sleeve (100), the sleeve wall (101) of which is provided with a separating slot (110) that extends along the sleeve longitudinal axis from one of the two sleeve ends (102, 103) to the other of the two sleeve ends (102, 103),
**characterized in that** the sleeve (100) has, in addition to the separating slot (110), at least one groove (120) that extends radially from the outside to the inside and has a radially inner groove base (123), wherein the groove depth (T) is between 50% and 99% of the sleeve wall thickness (W) and the sleeve (100) has precisely six such grooves (120) arranged in a rotationally symmetrical manner.

2. Arrangement (10) according to Claim 1,
**characterized in that**
the separating slot (110) is rectilinear and the slot longitudinal axis (S) of the separating slot (110) is oriented parallel to the longitudinal axis of the sleeve (100).

3. Arrangement (10) according to either of the preceding claims,
**characterized in that**
the separating slot (110) extends - as seen from the sleeve outer wall (101a) - radially in the direction of the sleeve centre (M).

4. Arrangement (10) according to one of the preceding claims,
**characterized in that**
the separating slot (110) is delimited by two mutually opposite slot faces (111, 112) that are each arranged parallel to the imaginary connecting line (FVL) between the slot centre and the sleeve centre (M).

5. Arrangement (10) according to Claim 1,
**characterized in that**
the respective groove (120) extends along the sleeve longitudinal axis from one of the two sleeve ends (102, 103) to the other of the two sleeve ends (102, 103) and respectively has a groove opening (121, 122) at each of the two sleeve ends (102, 103).

6. Arrangement (10) according to one of the preceding claims,
**characterized in that**
the grooves (120) have the same groove depth (T).

7. Arrangement (10) according to one of the preceding claims,
**characterized in that**
the separating slot (110) is arranged centrally between two adjacent grooves (120).

8. Arrangement (10) according to one of the preceding claims,
**characterized in that**
- the sleeve (100) is plastically and/or elastically deformable due to the separating slot (110) and
- the connection terminal (50) is clamped onto the sleeve (100) and exerts a clamping force onto the said sleeve due to the clamping and
- the sleeve (100), owing to its deformability, is pressed onto the conductor end (31) of the current conductor (30) radially from the outside by the clamping force.

9. Arrangement (10) according to one of the preceding claims,
**characterized in that**
- the wall thickness of the sleeve (100) is between 10 mm and 30 mm,
- the sleeve length and the length of the grooves (120) is greater than 50 mm,
- the sleeve (100) consists of an electrically conductive material,
- the inside diameter of the sleeve (100) is between 30 and 50 mm and/or
- the outside diameter of the sleeve (100) is between 60 and 80 mm.

## Revendications

1. Système (10) électrique
- comprenant un conducteur (30) de courant passant par une traversée (21) à travers un élément de support,
- un élément d'adaptateur conducteur de l'électricité, qui est mis sur l'extrémité (31), sortant de la traversée (21), du conducteur (30) de courant, et
- une borne (50) de connexion électrique mise sur l'élément d'adaptateur, dans lequel
l'élément d'adaptateur est un manchon (100,) dont la paroi (101) est pourvue d'une fente (110) de séparation, qui s'étend le long de l'axe longitudinal du manchon de l'une des deux extrémités (102, 103) du manchon à l'autre des deux extrémités (102, 103) du manchon,
**caractérisé en ce que** le manchon (100) a en plus de la fente (110) de séparation au moins une rainure (120), qui s'étend radialement de l'extérieur vers l'intérieur et qui a un fond (123) de rainure se trouvant à l'intérieur radialement, la profondeur (T) de la rainure représentant entre 50% et 99% de l'épaisseur (W) de la paroi du manchon et le manchon (100) ayant exactement six rainures (120) de ce genre disposées à symétrie de révolution.

2. Agencement (10) suivant la revendication 1,
**caractérisé en ce que** la fente (110) de séparation est rectiligne et l'axe (S) longitudinal de la fente (110) de séparation est dirigée parallèlement à l'axe longitudinal du manchon (100).

3. Agencement (10) suivant l'une des revendications précédentes,
**caractérisé en ce que** la fente (110) de séparation s'étend - considérée depuis la paroi (101a) extérieure du manchon-radialement en direction du milieu (M) du manchon.

4. Agencement (10) suivant l'une des revendications précédentes,
**caractérisé en ce que** la fente (110) de séparation est délimitée par deux surfaces (111, 112) de fente opposées l'une à l'autre, qui sont disposées respectivement parallèlement à la ligne (FVL) fictive de liaison entre le milieu de la fente et le milieu (M) du manchon.

5. Agencement (10) suivant la revendication 1,
**caractérisé en ce que** la rainure (120) respective s'étend le long de l'axe longitudinal du manchon de l'une des deux extrémités (102, 103) du manchon à l'autre des deux extrémités (102, 103) du manchon et a respectivement une ouverture (121, 122) de rainure à chacune des deux extrémités (102, 103) du manchon.

6. Agencement (10) suivant l'une des revendications précédentes,
**caractérisé en ce que** les rainures (120) ont la même profondeur (T).

7. Agencement (10) suivant l'une des revendications précédentes,
**caractérisé en ce que** la fente (110) de séparation est disposée au milieu entre deux rainures (120) voisines.

8. Agencement (10) suivant l'une des revendications précédentes,
**caractérisé en ce que**
- le manchon (100) peut, en raison de la fente (110) de séparation, être déformé plastiquement et/ou élastiquement et
- la borne (50) de connexion est serrée sur le manchon (100) et en raison du serrage lui applique une force de serrage et
- le manchon (100) est, en raison de son aptitude à se déformer, pressé par la force de serrage de l'extérieur radialement sur l'extrémité (31) du conducteur (30) de courant.

9. Agencement (10) suivant l'une des revendications précédentes,
**caractérisé en ce que**
- l'épaisseur de la paroi du manchon (100) est comprise entre 10 mm et 30 mm,
- la longueur du manchon et la longueur des rainures (120) est plus grande que 50 mm,
- le manchon (100) est en un matériau conducteur de l'électricité,
- le diamètre intérieur du manchon (100) est compris entre 30 et 50 mm et/ou
- le diamètre extérieur du manchon (100) est compris entre 60 et 80 mm.
